# EUROPÄISCHE PATENTANMELDUNG

(11) **EP 4 015 231 A1**
(43) Veröffentlichungstag der Anmeldung: **22.06.2022**
(21) Anmeldenummer: 20215526.3
(22) Anmeldetag: 18.12.2020
(51) Int. Cl.: B42D 25/324, B42D 25/364, B42D 25/369, B42D 25/373, B42D 25/425, B42D 25/29, G07D 7/00, G07D 7/12

(54) **SICHERHEITSELEMENT MIT EINER OPTISCHEN EFFEKTSCHICHT**

(71) Anmelder: Hueck Folien Gesellschaft m.b.H., 4342 Baumgartenberg (AT)
(72) Erfinder: BERGSMANN, Martin, 4020 Linz (AT); EGGINGER, Martin, 4040 Linz (AT); HOFMANN, Jan, Leonding 4060 (AT); FUCHSBAUER, Anita, 4030 Linz (AT)
(74) Vertreter: Burger, Hannes

(57) **Zusammenfassung**

Die Erfindung betrifft ein Sicherheitselement (1) mit erhöhter Fälschungssicherheit, welches zumindest einen ersten Bereich (2) mit Strukturen (4) aufweist, welche als achromatische, reflektierende Strukturen ausgebildet sind und wobei mittels mehrerer Strukturen (4) eine Gruppe gebildet ist, deren Ausrichtungen derart aufeinander abgestimmt sind, dass durch die Strukturen (4) in einem Beobachtungsraum eine Ansicht (6) eines Bildmotivs (9) abgebildet ist, wobei das Sicherheitselement (1) als Bewegungseffekt des Bildmotivs (9) verschiedene von einem Blickwinkel und/oder einer Lichtquelle (10) abhängige Ansichten (6) des Bildmotivs (9) aufweist, wobei in jeder Ansicht (6) die Strukturen (4) einer Gruppe aufleuchtend ausgebildet sind und die Gruppen paarweise disjunkt sind.

Weiters ist eine optische Effektschicht (7) vorgesehen, wobei die Strukturen (4) vollflächig oder partiell von der optischen Effektschicht(7) abgedeckt sind und/oder in der optischen Effektschicht (7) eingebettet sind, sodass sie von der optischen Effektschicht (7) umgeben sind.

## Beschreibung

Die Erfindung betrifft ein Sicherheitselement, insbesondere für Wertpapiere, Sicherheitspapier oder Sicherheitsgegenstände, wie Banknoten, Ausweise, Kreditkarten, wobei das Sicherheitselement zumindest einen ersten Bereich mit Strukturen aufweist, welche Strukturen als achromatische, reflektierende Strukturen ausgebildet sind und wobei mittels mehrerer Strukturen eine Gruppe gebildet ist, deren Ausrichtungen derart aufeinander abgestimmt sind, dass durch die Strukturen in einem Beobachtungsraum eine Ansicht eines Bildmotivs abgebildet ist, wobei das Sicherheitselement als Bewegungseffekt des Bildmotivs verschiedene von einem Blickwinkel und/oder einer Lichtquelle abhängige Ansichten des Bildmotivs aufweist, wobei in jeder Ansicht die Strukturen einer Gruppe aufleuchtend ausgebildet sind und die Gruppen paarweise disjunkt sind.

Sicherheitselemente der eingangsgenannten Art werden üblicherweise verwendet, um die Fälschungssicherheit von Wertpapieren oder Sicherheitspapieren, wie Banknoten, Ausweise, Kreditkarten, Bankomatkarten, Tickets etc. zu erhöhen.

In der EP3362827 A1 ist ein Sicherheitselement beschrieben, bestehend aus ein Substrat; und auf einer Oberfläche des Substrats ein Array von Mikrospiegeln, die Umgebungslicht empfangen und in Reaktion darauf ein Bild in einer Ebene anzeigen, die in einem Abstand von der Oberfläche des Substrats beabstandet ist, wobei das Bild eine Vielzahl von Pixeln umfasst und wobei das Array von Mikrospiegeln für jedes der Pixel einen Satz der Mikrospiegel enthält, die jeweils eine reflektierende Oberfläche aufweisen, die so ausgerichtet ist, dass sie das Umgebungslicht zu einem Punkt auf der Ebene reflektiert, der einem der Pixel entspricht.

Aus der PCT-Anmeldung WO2018206148 A1 ist ein Sicherheitselement gemäß dem Oberbegriff von Anspruch 1 bekannt geworden. Bei der bekannten Lösung werden Sicherheitselemente mit Mikrospiegel versehen, welche bei vorgegebener Beleuchtung unter bestimmten Betrachtungswinkel aufleuchten und das Sicherheitselement ein Hell/Dunkel-Motiv mit einer Ortsauflösung darstellt und als Bewegungseffekt für das Motiv verschiedene, vom Betrachtungswinkel abhängige Ansichten des Motivs zeigt, indem in jeder Ansicht eine Teilmenge der Mikrospiegel aufleuchtet, welche Teilmengen hinsichtlich der Lage ihrer Mikrospiegel ineinander verschachtelt sind. Dabei sind die Teilmengen der Mikrospiegel mathematisch paarweise disjunkt, was bedeutet, dass jeder Mikrospiegel in nur einer Teilmenge vorhanden ist.

Aufgabe der vorliegenden Erfindung ist es, ein Sicherheitselement mit erhöhter Fälschungssicherheit zu schaffen.

Diese Aufgabe wird durch ein Sicherheitselement eingangs genannter Art erfindungsgemäß dadurch gelöst, dass eine optische Effektschicht vorgesehen ist, und;
die Strukturen vollflächig oder partiell von der optischen Effektschicht abgedeckt sind; und/oder die Strukturen in der optischen Effektschicht eingebettet sind, sodass die Strukturen von der optischen Effektschicht umgeben sind.

Der dadurch erzielte Vorteil liegt darin, dass so eine einander überdeckende Lage des ersten Bereichs zur Bildung des als Bewegungsbild ausgebildeten Bildmotivs und des zweiten Bereichs zur Bildung von zumindest einem optischen Erscheinungsbild oder einem optischen Effekt eine hohe Kombinations- und Gestaltungsvielfalt geschaffen wird. Damit wird die Fälschungssicherheit des so ausgebildeten Sicherheitselements noch weiter erhöht. So wird das von den Strukturen gebildete Bewegungsbild direkt mit dem von der optischen Effektschicht erzeugten oder hervorgerufenen optischen Effekt zu einem Gesamtbild kombiniert. Ein Betrachter des Sicherheitselements kann damit ohne Zuhilfenahme von Hilfsmitteln rasch und sicher die Echtheit durch eine rein visuelle Inaugenscheinnahme feststellen.

Eine Einbettung der Strukturen in die Effektschicht bringt den Vorteil mit sich, gleichzeitig eine Erhöhung der Fälschungssicherheit, sowie eine verbesserte Stabilisierung der Strukturen zu erhalten.

Von Vorteil kann sein, wenn die achromatischen, reflektierenden Strukturen als Mikrospiegel ausgebildet sind. Da ein Mikrospiegel aufgrund des Reflexionsgesetzes nur in einem bestimmten Betrachtungswinkel aufleuchtet und in allen anderen Betrachtungswinkeln nicht reflektiert, ist eine Abbildung des Motivs in den Ansichten mit hoher Brillanz und Ortsauflösung möglich.

Eine bevorzugte Ausführungsform sieht vor, dass die optische Effektschicht als Dünnschichtelement ausgebildet ist und zumindest eine Absorberschicht und zumindest eine Distanzschicht aufweist.

Darüber hinaus kann vorgesehen sein, dass die als Dünnschichtelement ausgebildete optische Effektschicht als farbkippende Schicht ausgebildet ist oder eine farbkippende Lage umfasst.

Weiteres kann die als Dünnschichtelement ausgebildete optische Effektschicht weiters noch zumindest eine Reflexionsschicht umfassen, wobei die zumindest eine Distanzschicht zwischen der zumindest einen Absorberschicht und der zumindest einen Reflexionsschicht angeordnet ist.

Eine weitere Ausbildung sieht vor, dass die Reflexionsschicht auf den Strukturen aufgebracht ist, insbesondere aufgedruckt und/oder aufgedampft ist.

Eine mögliche Ausführungsform kann dadurch ausgebildet sein, dass die optische Effektschicht farbkippende Pigmente, insbesondere Interferenzpigmente, oder Flüssigkristallpigmente, enthält

Weiters kann es vorteilhaft sein, dass bei der Bewegung der Lichtquelle und/oder der Veränderung des Beobachtungswinkels in der optischen Effektschicht ein Farbkippeffekt entsteht.

Die optische Effektschicht weist bevorzugt metallische Pigmente und/oder magnetische Pigmente und/oder Farbpigmente und/oder Farbstoffe auf.

Eine weitere Ausführungsform zeichnet sich dadurch aus, dass die optische Effektschicht an einer einer Sichtseite abgewandten Seite zumindest eine den Farbkippeffekt verstärkende Schicht aufweist.

Zudem kann es vorteilhaft sein, wenn die optische Effektschicht auf die Strukturen aufgedruckt und/oder aufgedampft ist.

Eine weitere Ausführungsform zeichnet sich dadurch aus, dass die optische Effektschicht zumindest eine Flüssigkristallschicht, insbesondere eine cholesterische Flüssigkristallschicht aufweist.

Eine weitere bevorzugte Ausführungsform sieht vor, dass das Sicherheitselement zusätzlich zu der optischen Effektschicht eine optisch nicht lineare Schicht oder eine optisch nicht lineare Lage und/oder eine Schicht, welche fluoreszierende Pigmente und/oder fluoreszierende Stoffe enthält, vorhanden ist

Eine alternative Ausführungsform zeichnet sich dadurch aus, dass mehrere Strukturen einer Gruppe derart zueinander angeordnet sind, dass mittels der Anordnung der Strukturen mehrere einzelne Symbole gebildet sind, welche Symbole in der Ansicht des Bildmotivs enthalten sind.

Dies bringt einen weiteren Vorteil mit sich, da durch diese Ausgestaltung ein zusätzliches Sicherheitsmerkmal enthalten ist.

Weiteres vorteilhaft kann es sein, dass das Sicherheitselement mit weiteren farbkippenden Schichten, insbesondere Schichten mit farbkippenden Pigmenten oder Flüssigkristallen und/oder mit maschinenlesbaren Merkmalen, ausgestattet ist, wobei es sich bei den maschinenlesbaren Merkmalen insbesondere um Magnet-codierungen, elektrisch leitfähige Schichten, elektromagnetische Wellen absorbierende und/oder reemittierende Stoffe handelt.

Eine weitere mögliche und gegebenenfalls alternative Ausführungsform hat die Merkmale, dass das Sicherheitselement zusätzliche Schichten aufweist, welche zusätzlichen Schichten insbesondere Schutzlacke, Heißsiegellacke, Kleber, Primer und/oder Folien umfassen.

Eine bevorzugte Ausführungsform sieht vor, dass das Sicherheitselement eine Trägerschicht aus einem Kunststoff umfasst, wobei insbesondere der Kunststoff aus einem lichtdurchlässigen und/oder thermoplastischen Kunststoff gebildet ist, und dass die Trägerschicht bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon, (PEEK) Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitrilbutadienstyrol (ABS), Polyvinylcholrid (PVC) Ethylentetrafluorethylen (ETFE), Polytetrafluorethylen (PTFE), Polyvinylfluorid (PVF), Polyvinylidenfluorid (PVDF) und Ethylen-Tetrafluorethylen-Hexafluorpropylen-Fluorterpolymer (EFEP) und/oder Mischungen und/oder Co-Polymere dieser Materialien umfasst oder aus zumindest einem dieser Materialien hergestellt ist.

Weiters vorteilhaft kann es sein, dass die zumindest eine Absorberschicht zumindest ein metallisches Material, insbesondere ausgewählt aus der Gruppe von Nickel, Titan, Vanadium, Chrom, Kobalt, Palladium, Eisen, Wolfram, Molybdän, Niob, Aluminium, Silber, Kupfer und/oder Legierungen dieser Materialien umfasst oder aus zumindest einem dieser Materialien hergestellt ist.

Gemäß einer Weiterbildung ist es möglich, dass die zumindest eine Reflexionsschicht zumindest ein metallisches Material, insbesondere ausgewählt aus der Gruppe Silber, Kupfer, Aluminium, Gold, Platin, Niob, Zinn, oder aus Nickel, Titan, Vanadium, Chrom, Kobalt und Palladium oder Legierungen dieser Materialien, insbesondere Kobalt-Nickel-Legierungen oder zumindest ein hochbrechendes dielektrisches Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfasst oder aus zumindest einem dieser Materialien hergestellt ist.

Weiters kann eine Distanzschicht zumindest ein niederbrechendes dielektrisches Material mit einem Brechungsindex kleiner oder gleich 1,65, insbesondere ausgewählt aus der Gruppe Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃Fl₄), Siliziumoxid (SIOₓ), Siliziumdioxid (SiO₂), Neodymfluorid (NdF3), Lanthanfluorid (LaF₃), Samariumfluorid (SmF₃), Bariumfluorid (BaF₂), Calciumfluorid (CaF₂), Lithiumfluorid (LiF), niederbrechende organische Monomere und/oder niederbrechende organische Polymere oder zumindest ein hochbrechendes dielektrisches Material mit einem Brechungsindex größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Zum besseren Verständnis der Erfindung wird diese anhand der nachfolgenden Figuren näher erläutert.

Es zeigen jeweils in stark vereinfachter, schematischer Darstellung:
- Fig. 1: ein Sicherheitselement in Draufsicht mit den Ansichten eines Bildmotivs
- Fig. 2: ein möglicher Schichtaufbau eines erfindungsgemäßen Sicherheitselements
- Fig. 3: eine Ausführungsform eines Sicherheitselements
- Fig. 4: eine Ausführungsform eines Sicherheitselements
- Fig. 5: einen möglichen Schicht- und/oder Lagenaufbau des Sicherheitselements
- Fig. 6: eine Ausführungsform der optischen Effektschicht mit farbkippenden Pigmenten
- Fig. 7: ein Ausschnitt einer Ausführungsform eines Sicherheitselements in Draufsicht
- Fig. 8: a und b; weitere Ausführungen der optischen Effektschicht
- Fig. 9: eine besondere Ausführung einer Anordnung der Strukturen

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Unter einem Bewegungseffekt sind hierbei verschiedenste Möglichkeiten zu verstehen, was die Anordnung der Strukturen zur Ausgestaltung der einzelnen Ansichten eines Bildmotivs betrifft. Dabei kann es sich um eine als Translation wahrgenommene Bewegung eines dargestellten Objektes, Symbol oder dergleichen handeln, aber auch eine Vergrößerung/Verkleinerung bzw. Verzerrung/Transformation oder Rotation davon. So sind die in den Figuren dargestellten Abbildungen des Bildmotivs nur als Beispiel zur Verdeutlichung zu verstehen und keine Einschränkung der Anordnung der Strukturen.

Die achromatischen, reflektierenden Strukturen werden in der folgenden Beschreibung zum besseren Verständnis als Mikrospiegel bezeichnet, es kann sich dabei aber auch um strahlenoptisch wirksame Facetten oder weitere optisch wirksame Elemente handeln, welche als Strukturen einer Gruppe aufleuchtend ausgebildet sein können.

Da ein solches Element aufgrund des Reflexionsgesetzes nur in einem bestimmten Betrachtungswinkel aufleuchtet und in allen anderen Betrachtungswinkeln nicht reflektiert, ist eine Abbildung des Motivs in den Ansichten mit hoher Brillanz und Ortsauflösung möglich.

Die Änderung bzw. der wahrgenommene Bewegungseffekt zwischen einzelnen Ansichten ist dabei von der Ausrichtung der einzelnen Gruppen abhängig. Der Unterschied der Winkellage bzw. der Spiegelausrichtung der jeweiligen Gruppen beeinflusst somit den Betrag des zu ändernden Betrachtungswinkels bzw. der Neigung oder des Einfallswinkels des Lichts einer Lichtquelle.

Dabei können mehrere Gruppen ineinander verschachtelt angeordnet sein, sodass der Bewegungseffekt z.B. einen "fließenden" Eindruck hervorruft, wenn die einzelnen Ansichten ineinander liegend angeordnet sind.

Der Bewegungseffekt eines Motivs selbst kann dabei durch eine beliebige Anzahl an Ansichten gebildet sein, so kann er aus lediglich zwei Ansichten bestehen, aber auch aus einer Vielzahl an Ansichten, welche durch eine Anordnung von Strukturen in der verfügbaren Fläche eines Sicherheitselements möglich ist.

Darüber hinaus kann der Bewegungseffekt auch in Bewegungsgruppen unterteilt sein, sodass z.B. zwei unterschiedliche Abbildungen in dem Motiv erkennbar sind, welche von dem Ausgangswinkel und der Bewegungsrichtung des Betrachtungswinkels abhängig sind, wobei man nur eine der Abbildungen zu einem Zeitpunkt erkennen kann. Wenn man als Beispiel eine Banknote mit einem derartigen Sicherheitselement in Längsrichtung kippt, man die Bewegung eines Buchstabens wahrnimmt und bei einem Kippen quer zur Längsrichtung z.B. die Bewegung einer Zahl.

Die Figuren werden übergreifend beschrieben und stets gleiche Bauteile oder gleiche Komponenten mit den gleichen Bezugszeichen versehen. Weiters wird der Begriff der "Schicht" grundsätzlich für einen mehrlagigen, zusammengehörigen Bauteilverbund verwendet. Damit kann jede der nachfolgend beschriebenen Schichten auch mehrere, bevorzugt miteinander verbundene oder aneinander anhaftende Lagen umfassen.

Die Fig. 1 zeigt ein Sicherheitselement 1, insbesondere für Wertpapiere, Banknoten, Kartenanwendungen oder Sicherheitspapiere, in einer stark stilisiert und unmaßstäblichen Darstellung.

Das Sicherheitselement 1 weist zumindest einen ersten Bereich 2 und zumindest einen zweiten Bereich 3 auf. Der zumindest eine erste Bereich 2 ist in der dargestellten Lage bzw. Position des Sicherheitselements 1 unterhalb des zweiten Bereichs 3 angeordnet, kann aber auch in diesem eingebettet sein, sodass der zweite Bereich 3 den ersten Bereich 2 lediglich umgibt. Die beiden Bereiche 2, 3, bzw. jene diese bildenden Schichten oder Lagen, sind zueinander unterschiedlich ausgebildet und werden nachfolgend noch detaillierter beschrieben.

Der zumindest eine erste Bereich 2 umfasst Strukturen 4, welche Strukturen 4 als optisch wirksame Elemente, beispielsweise als Mikrospiegel 5 ausgebildet sind.

Mittels mehrerer Strukturen 4 ist eine Gruppe gebildet, deren Ausrichtungen derart aufeinander abgestimmt sind, dass durch die Strukturen 4 in einem Beobachtungsraum eine Ansicht 6 eines Bildmotivs 9 abgebildet ist, wobei das Sicherheitselement 1 verschiedene von einem Blickwinkel und/oder einer Lichtquelle 10 abhängige Ansichten 6 des Bildmotivs 9 aufweist, sodass Änderungen des Blickwinkels und/oder Bewegung der Lichtquelle 10 ein sogenannter Bewegungseffekt des Bildmotivs 9 entsteht.

Dabei sind die Gruppen paarweise disjunkt, was bedeutet, dass die jeweiligen Strukturen 4 in nur einer Gruppe enthalten sind und somit sich einzelne Gruppen keine Strukturen 4 teilen.

Der den ersten Bereich 2 umgebende und/oder zumindest abschnittsweise überdeckende oder überlagernde zweite Bereich 3 ist von einer optischen Effektschicht 7 gebildet. Die optische Effektschicht 7 kann auch als optisch variable Schicht ausgebildet sein oder als diese bezeichnet werden. Jene, die Strukturen 4 tragende Schicht bzw. Lage ist ihrerseits von der Effektschicht 7 vollflächig oder partiell abgedeckt. Unter dem Begriff "abgedeckt" wird nachfolgend eine Anordnung verstanden, bei welcher zumindest ein Oberflächenabschnitt zumindest einer der Oberfläche der die Strukturen 4 tragenden Schicht bzw. Lage von der Effektschicht 7 abgedeckt ist. Nachfolgend sind einige mögliche Ausführungsbeispiele für die Anordnung der Schichten und Lagen gezeigt und beschrieben.

Die optische Effektschicht 7 kann einen vom Betrachtungswinkel und/oder vom Beleuchtungswinkel und/oder von der Art der Beleuchtung abhängigen optisch variablen Effekt aufweisen oder diesen ausbilden. Der optisch variable Effekt kann z.B. ein Aufsicht- / Durchsichtseffekt und/oder ein farbkippender Effekt und/oder ein Fluoreszenzeffekt oder dergleichen sein. Die optische Effektschicht 7 kann auch aus mehreren Lagen gebildet sein oder diese umfassen.

In der Fig. 2 ist ein möglicher Schichtaufbau eines erfindungsgemäßen Sicherheitselements 1 dargestellt. Das Sicherheitselement 1 umfasst einen zumindest ersten Bereich 2 mit den Strukturen 4 welche als achromatische, reflektierende Strukturen, beispielsweise als Mikrospiegel 5 ausgebildet sind, sowie einen zweiten Bereich 3 welcher als optische Effektschicht 7 ausgebildet ist. Die die Strukturen 4 sind vollflächig oder partiell von der optischen Effektschicht 7 abgedeckt und/oder können in dieser eingebettet sein. Die dargestellten Mikrospiegel 5 gehören einer Gruppe an und leuchten unter von einem Blickwinkel und/oder einer Lichtquelle 10 abhängigen Ansicht 6 des Bildmotivs auf.

Das Sicherheitselement 1 kann auch noch eine Trägerschicht 14 umfassen. Die Trägerschicht 14 kann aus einem Kunststoffwerkstoff gebildet sein. Weiters können auch mehrere Lagen die Trägerschicht 14 bilden. Der Kunststoff kann aus einem lichtdurchlässigen und/oder thermoplastischen Kunststoffmaterial gebildet sein. Als Werkstoff für die Trägerschicht 14 kann zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon, (PEEK) Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitrilbutadienstyrol (ABS), Polyvinylchlorid (PVC) Ethylentetrafluorethylen (ETFE), Polytetrafluorethylen (PTFE), Polyvinylfluorid (PVF), Polyvinylidenfluorid (PVDF) und Ethylen-Tetrafluorethylen-Hexafluorpropylen-Fluorterpolymer (EFEP) und/oder Mischungen und/oder Co-Polymere dieser Materialien umfassen oder aus zumindest einem dieser Materialien hergestellt sein. Die Trägerschicht kann dabei eine Dicke von 5 µm bis 1000 µm, besonders bevorzugt eine Dicke von 10 µm bis 50 µm, aufweisen.

Eine weitere alternative Möglichkeit bestünde darin, zur Aufnahme der Strukturen 4 eine eigene weitere Schicht 19 vorzusehen. Die weitere Schicht 19 kann direkt auf die Trägerschicht 14 aufgebracht sein. Die weitere Schicht 19 ist mit einer strichlierten Linie angedeutet. So kann z.B. die weitere Schicht 19 von einem Prägelack gebildet sein, welcher entsprechend zur Anordnung der Strukturen 4 umgeformt ist. Dies kann wiederum mittels einer Abformvorrichtung oder eines Abformelements in einem Prägeverfahren erfolgen. Die Schicht 19, insbesondere die Prägelackschicht, mit den darin ausgeformten Strukturen kann eine Dicke von 0,5 µm bis 300 µm, insbesondere von 0,8 µm bis 50 µm, bevorzugt von 1 µm bis 10 µm aufweisen.

In der Fig. 3 ist eine weitere Ausführungsform eines Sicherheitselements 1 dargestellt.

Bei den gezeigten Ausführungsbeispielen bilden die Strukturen 4 den zumindest einen ersten Bereich 2 des Sicherheitselements 1, wobei der zumindest eine erste Bereich 2 zumindest abschnittsweise von dem zumindest einen zweiten Bereich 3 abgedeckt oder überlagert ist und/oder in diesem eingebettet ist.

Der zumindest eine zweite Bereich 3 ist von der optischen Effektschicht 7 gebildet, welche optional als sogenanntes Dünnschichtelement ausgebildet sein kann, welches einen Dünnschichtaufbau aufweist oder selbst als Dünnschichtaufbau bezeichnet werden kann. Die Schichtstärke der einzelnen das Dünnschichtelement bildenden Schichten oder Lagen ist stark übertrieben und unmaßstäblich dargestellt.

Die als Dünnschichtelement ausgebildete optische Effektschicht 7 umfasst zumindest eine Absorberschicht 11 und zumindest eine Distanzschicht 12. Weitere mögliche zusätzliche Schichten oder Lagen der optischen Effektschicht 7 werden in den nachfolgenden Figuren noch beschrieben.

Die zumindest eine Absorberschicht 11 kann zumindest ein metallisches Material, insbesondere ausgewählt aus der Gruppe von Nickel, Titan, Vanadium, Chrom, Kobalt, Palladium, Eisen, Wolfram, Molybdän, Niob, Aluminium, Silber, Kupfer und/oder Legierungen dieser Materialien umfassen oder aus zumindest einem dieser Materialien hergestellt sein.

Die zumindest eine Distanzschicht 12 kann z.B. aus einem dielektrischen Material gebildet sein. Weiters kann die zumindest eine Distanzschicht 12 zumindest ein niederbrechendes dielektrisches Material mit einem Brechungsindex kleiner oder gleich 1,65, insbesondere ausgewählt aus der Gruppe Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃Fl₄), Siliziumoxid (SIOₓ), Siliziumdioxid (SiO₂), Neodymfluorid (NdF3), Lanthanfluorid (LaF₃), Samariumfluorid (SmF₃), Bariumfluorid (BaF₂), Calciumfluorid (CaF2), Lithiumfluorid (LiF), niederbrechende organische Monomere und/oder niederbrechende organische Polymere oder zumindest ein hochbrechendes dielektrisches Material mit einem Brechungsindex größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Wie erwähnt kann die als Dünnschichtelement ausgebildete optische Effektschicht 7 auf den Strukturen 4 angeordnet oder aufgebracht sein. Es ist auch möglich, das gesamte Dünnschichtelement als optische Effektschicht 7 auf die Strukturen 4 aufzubringen. Es wäre aber auch möglich, nur einzelne Schichten oder Lagen der optischen Effektschicht 7 nacheinander oder auch gruppenweise aufzubringen. Das Aufbringen der optischen Effektschicht 7 oder einzelner Lagen oder Schichten derselben kann je nach gewähltem Werkstoff unterschiedlichst erfolgen. Als mögliche Beispiele sei das Aufdrucken und/oder Aufdampfen und/oder Lackieren angeführt.

Zusätzlich zu der als Dünnschichtelement ausgebildeten optischen Effektschicht 7 können weitere Schichten vorgesehen sein, beispielsweise eine optisch nicht lineare Schicht sein oder eine optisch nicht lineare Lage. Eine derartige Schicht oder solche diese Schicht bildenden Materialien oder Lagen werden auch als IR-Upconverter oder UV-Downconverter bezeichnet. Dabei kann es sich um Materialien handeln, welche unter dem Einfluss von elektromagnetischer Strahlung außerhalb des sichtbaren Wellenlängenbereiches des Lichtes eine sichtbare Farbe aufweisen. Solche Materialien können unter diesen Bedingungen, beispielsweise bei Einstrahlung von Infrarot (IR)- (λ > 780 nm) und/oder Ultraviolett (UV)-Licht (λ < 380), so zur Emission von sichtbarem Licht angeregt werden.

Wird z.B. ein Druckbild als optische Effektschicht 7 für das Sicherheitselement 1 vorgesehen, kann z.B. eine partielle opake Druckfarbe, wie z.B. weiß, und/oder eine semitransparente Metallisierung verwendet werden. Es kann dabei unter anderem ein matter und/oder glänzender Glanzgrad ausgebildet werden.

Als oberste Schicht auf der optischen Effektschicht 7 kann z.B. eine Schutzschicht 15 vorgesehen sein, welche den gesamten Schicht- und/oder Lagenaufbau vor mechanischen Beschädigungen wie z.B. Kratzern, Riefen oder dergleichen schützt. Es könnte die Schutzschicht 15 auch auf der von der optischen Effektschicht 7 abgewendeten Seite der Trägerschicht 14 angeordnet sein. Eine beidseitige Anordnung wäre auch denkbar. Bevorzugt kann mittels der Schutzschicht 15 auch eine ebenflächige Ausbildung des Sicherheitselements 1 erzielt werden, wie dies mit einer strichlierten Linie in der Fig.3 angedeutet ist.

Der grundsätzliche Aufbau des Sicherheitselements 1 in Fig. 4 entspricht dabei jenem, wie dieser in den Fig. 3 und gezeigt und beschrieben worden ist. Als zusätzliche Schicht kann die optische Effektschicht 7 auch noch zumindest eine Reflexionsschicht 13 umfassen. Die zumindest eine Distanzschicht 12 ist dabei zwischen der zumindest einen Absorberschicht 11 und der zumindest einen Reflexionsschicht 13 angeordnet. Die Reflexionsschicht 13 ist hier auf den Strukturen 4 aufgebracht oder angeordnet, und kann insbesondere auf diese aufgedruckt und/oder aufgedampft werden. Zusätzlich sind die Strukturen 4 unterschiedlicher Gruppen dargestellt, wie mithilfe der Neigung der Mikrospiegel 5 angedeutet. Ebenfalls ist es möglich, diese Reihenfolge in der optischen Effektschicht auch umzukehren, sodass die Absorberschicht auf den Strukturen angeordnet ist und weiters die Distanzschicht und die Reflexionsschicht. Somit wäre die Anordnung entsprechend der Reihenfolge Strukturen - Absorberschicht - Distanzschicht - Reflexionsschicht.

Dabei sei erwähnt, dass der Schichtaufbau, sowie die Anordnung weiterer Schichten abhängig von der Art der Anbringung des Sicherheitselementes auf einem Sicherheitsgegenstand ist, da hierbei die zu betrachtende Seite des Sicherheitselementes nach der Anbringung ausschlaggebend ist. Somit kann die Sichtseite wie in den Figuren dargestellt, von oben betrachtet sein, es ist aber auch möglich, das Sicherheitselement von einer Sichtseite von unten zu betrachten, z.B. durch einen Träger.

An dieser Stelle sei darauf hingewiesen, dass die Formulierung "eine Schicht ist auf etwas aufgebracht" so zu verstehen ist, dass die Schicht direkt aufgebracht sein kann, oder dass sich zwischen der aufgebrachten Schicht und dem, worauf die Schicht aufgebracht ist, noch eine oder mehrere Zwischenschichten befinden können. An dieser Stelle sei auch darauf hingewiesen, dass zwischen den in diesem Dokument beschriebenen Schichten eine oder auch mehrere Zwischenschichten angeordnet sein können. Es ist somit nicht zwingend erforderlich, dass die beschriebenen Schichten einander kontaktieren. Weiters sei darauf hingewiesen, dass der Begriff Schicht in diesem Dokument so zu verstehen ist, dass eine Schicht auch aus mehreren Teilschichten aufgebaut sein kann.

Die zumindest eine Reflexionsschicht 13 kann zumindest ein metallisches Material, insbesondere ausgewählt aus der Gruppe, Silber, Kupfer, Aluminium Gold, Platin, Niob, Zinn, oder aus Nickel, Titan, Vanadium, Chrom, Kobalt und Palladium oder Legierungen dieser Materialien, insbesondere Kobalt-Nickel-Legierungen oder zumindest ein hochbrechendes dielektrisches Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein. Dies gilt für alle in den Ausführungsbeispielen beschriebenen Reflexionsschichten 13.

Das Anordnen oder Aufbringen der optischen Effektschicht 7 oder deren Lagen auf die Strukturen 4 kann z.B. durch einen Druckvorgang und/oder einen Bedampfungsvorgang oder von mehreren derselben erfolgen. Es könnten aber auch die zuvor beschriebenen Werkstoffe oder Zusatzstoffe der Reflexionsschicht 13 einen Bestandteil oder eine Lage der optischen Effektschicht 7 bilden. Diese können insbesondere aufgedruckt oder aufgedampft sein und so eine eigene Lage der optischen Effektschicht 7 bilden.

Die Fig. 5 zeigt einen möglichen Schicht- und/oder Lagenaufbau des Sicherheitselements 1 umfassend die Strukturen 4 und die optische Effektschicht 7. Die Trägerschicht 14 ist ebenfalls angedeutet. Die optische Effektschicht 7 umfasst eine Lage 20, welche einen hohen Brechungsindex (HRI = High Refractive Index) aufweist oder diesen ausbildet. Die Lage 20 ist dabei den Strukturen 4 näherliegend oder unmittelbar benachbart zu diesen angeordnet. An dieser Stelle sei jedoch auch explizit darauf hingewiesen, dass es sich bei der Lage 20 unabhängig von ihrer Ausbildung lediglich um eine optionale Ausgestaltung und Weiterbildung handeln kann.

In der Fig. 5 ist noch dargestellt, dass die Strukturen 4 zwar auf einer weiteren Schicht 19 ausgebildet sind, jedoch die weitere Schicht 19 nicht direkt auf die Trägerschicht 14 aufgebracht ist. Es kann dazu eine Zwischenschicht 21 vorgesehen sein, welche z.B. durch einen Haftvermittler, einen Primer, einen Kleber oder dergleichen ausgebildet ist.

Zudem sind die Strukturen 4 des ersten Bereichs 2 in der Fig. 5 gruppenweise ineinander verschachtelt angeordnet. Wie dargestellt können dabei Mikrospiegel 5 welche einer Gruppe angehören, zwischen den Mikrospiegeln 5 einer anderen Gruppe angeordnet sein, wie mit deren Ausrichtung bzw. Neigung angedeutet ist.

Weiters kann eine als Dünnschichtelement ausgebildete optische Effektschicht 7 auch als farbkippende Schicht ausgebildet sein oder eine farbkippende Lage umfassen. Es sind auch beliebige Variationen der optischen Effekte durch entsprechende Kombinationen von unterschiedlichsten Lagen oder Schichten möglich. Damit wird es z.B. möglich, dass bei der Bewegung der Lichtquelle und/oder der Veränderung des Beobachtungswinkels in der als farbkippenden Schicht ausgebildeten optischen Effektschicht 7 oder in der farbkippenden Lage ein Farbkippeffekt entsteht.

Weiters können zusätzlich zur optischen Effektschicht 7 metallische Pigmente und/oder magnetische Pigmente und/oder fluoreszierende Pigmente und/oder fluoreszierenden Stoffe und/oder Farbpigmente und/oder Farbstoffe vorgesehen sein.

Die metallischen Pigmente in der optischen Effektschicht 7 können aus der Gruppe von A1 und/oder Cu und/oder Ag und/oder Au und/oder Ni und/oder Cr und/oder Pt und/oder Pd und/oder TiO₂ und/oder Cr-Oxide und/oder ZnS und/oder ITO und/oder Bi-Oxid und/oder ATO und/oder FTO und/oder ZnO und/oder Al₂O₃ und/oder Zn-Chromat und/oder Fe-Oxide und/oder CuO gewählt sein. Zur Bildung eines Druckbildes als optische Effektschicht 7 oder eine Lage derselben, können die metallischen Pigmente z.B. in eine Tinte eingemischt sein.

Die metallischen Pigmente, insbesondere AI und/oder Cu und/oder Ag und/oder Au und/oder Ni und/oder Cr und/oder Pt und/oder Pd und/oder TiO₂ und/oder Cr-Oxide und/oder ZnS und/oder ITO und/oder Bi-Oxid und/oder ATO und/oder FTO und/oder ZnO und/oder Al₂O₃ und/oder Zn-Chromat und/oder Fe-Oxide und/oder CuO und/oder farbkippende Interferenzpigmente und/oder SiO₂ Pigmente, können auch einem Lack zugesetzt werden, welche gemeinsam die optische Effektschicht 7 oder eine Lage derselben bilden.

Die optische Effektschicht 7 kann z.B. auch farbkippende Pigmente enthalten. In der Fig. 6 ist eines der farbkippenden Pigmente 16 als Detail in einer stark vergrößerten Darstellung gezeigt. So können die farbkippenden Pigmente 16 jeweils zumindest eine Absorberschicht 11, zumindest eine Distanzschicht 12 aus einem dielektrischen Material und zumindest eine Reflexionsschicht 13 umfassen. Im vorliegenden Ausführungsbeispiel sind die einzelnen Schichten des farbkippenden Pigments 16 schichtweise übereinander angeordnet. In diesem Fall ist die Distanzschicht 12 zwischen der Reflexionsschicht 13 und der Absorberschicht 11 angeordnet.

Es wäre aber auch möglich, eine körperliche Anordnung der Schichten zueinander zu wählen, bei welcher die Reflexionsschicht 13 innenliegend angeordnet ist und diese von der Distanzschicht 12 umgeben, insbesondere voll umfänglich umschlossen ist. Die Distanzschicht 12 kann ihrerseits von der Absorberschicht 11 umgeben, insbesondere voll umfänglich von dieser umschlossen sein, wie angedeutet.

Damit wird erreicht, dass bei einer Bewegung der Lichtquelle 10 und/oder der Veränderung des Beobachtungswinkels in der optischen Effektschicht 7 mittels der farbkippenden Pigmente 16 ein Farbkippeffekt entsteht.

Es wäre auch noch zusätzlich möglich, eine eigene Zwischenschicht, wie z.B. eine Haftvermittlerschicht oder Haftvermittlerlage, eine Primerschicht oder Primerlage oder dergleichen, zwischen den den ersten Bereich bildenden Strukturen 4 und der optischen Effektschicht 7 vorzusehen. Damit kann das Anordnen oder Aufbringen der optischen Effektschicht 7 auf die Strukturen 4 entweder direkt und/oder unter Zwischenschaltung der eigenen, zusätzlichen Zwischenschicht erfolgen.

Die optische Effektschicht 7 weist bevorzugt an einer einer Sichtseite abgewandten Seite 17 zumindest eine den Farbeffekt verstärkende Schicht 18 auf. Durch die den Farbeffekt verstärkende Schicht 18 kann beispielsweise bei Verwendung von farbkippenden Pigmenten 16 oder einer Flüssigkristallschicht eine Verstärkung des farbkippenden Effektes erzielt werden. Hierbei liegt aus Blickrichtung des Benutzers die den Farbeffekt verstärkende Schicht 18 hinter den farbkippenden Pigmenten oder der Flüssigkristallschicht.

In der Fig. 7 ist eine Ausführungsform eines Sicherheitselements 1 gezeigt, in der die Strukturen 4 in der optischen Effektschicht 7 eingebettet sind, sie werden lediglich von der optischen Effektschicht 7 bereichsweise umgeben. Weiteres kann wiederum eine Schutzschicht 15 auf den Strukturen 4 und/oder der optischen Effektschicht 7 angeordnet sein. Bei dieser Ausgestaltung ist auf den Strukturen 4 vorzugsweise eine reflexionsverstärkende Schicht angeordnet, welche nicht genauer dargestellt ist.

In den Figuren 8a und 8b sind noch mögliche Ausführungen der Anordnung einer optischen Effektschicht 7 auf den Strukturen 4 gezeigt.

In Fig. 8a ist die optische Effektschicht 7 dabei auf den Strukturen 4 vollflächig aufgebracht und in Fig. 8b sind die Strukturen 4 von der optische Effektschicht 7 partiell abgedeckt, wie dargestellt, in den Randbereichen. Die Ausgestaltungen der optischen Effektschicht 7 kann dabei wiederum alle zuvor beschriebenen Ausführungen und zusätzliche Lagen umfassen und dementsprechend ausgebildet sein.

In der Fig. 9 ist eine besondere Ausführung einer Anordnung der Strukturen 4 des zumindest eines ersten Bereichs 2 dargestellt. Dabei sind mehrere Strukturen 4 einer Gruppe derart zueinander angeordnet, dass mittels dieser Anordnung der Strukturen 4 mehrere einzelne Symbole 8 gebildet sind, welche Symbole 8 in der Ansicht 6 des Bildmotivs 9 enthalten sind, bzw. auch die Ansicht 6 durch die der Symbole 8 gebildet wird. Die einzelnen Mikrospiegel 5 welche ein Symbol 8 ausbilden, besitzen dabei einen geringeren Abstand zueinander, als zu den anderen Mikrospiegel 5 derselben Gruppe. In der gezeigten Ausführungsform sind die Mikrospiegel 5 unmaßstäblich vergrößert dargestellt, um eine mögliche Ausbildung der Symbole 8 verdeutlicht darzustellen. Dabei sind die Symbole 8 beispielhaft in der gezeigten Form als ein "T" ausgebildet. Unter "Symbol" sind hierbei aber alle möglichen Formen angedeutet, welche eine Struktur, ein Muster oder eine erkennbare Form darstellen. Dabei können die Symbole 8 einer Gruppe auch unterschiedlich ausgebildet sein. Diese Symbole 8 können mit dem freien Auge erkennbar sein, oder aber auch lediglich unter einer Vergrößerung.

Zusätzlich kann die optische Effektschicht 7 derart ausgebildet sein, dass sie einen die Symbole 8 hervorhebenden Effekt erzeugt, bzw. deren Erkennbarkeit verbessert.

In den Figuren 7-9 ist eine weitere und gegebenenfalls für sich eigenständige Ausführungsform des Sicherheitselementes gezeigt, wobei wiederum für gleiche Teile gleiche Bezugszeichen bzw. Bauteilbezeichnungen wie in den vorangegangenen Figuren verwendet werden. Um unnötige Wiederholungen zu vermeiden, wird auf die detaillierte Beschreibung in den vorangegangenen Figuren hingewiesen bzw. Bezug genommen.

Wiederum sei darauf hingewiesen, dass der Begriff "Mikrospiegel" dabei nur als eine mögliche Variante und zum verbesserten Verständnis der achromatischen, reflektierenden Strukturen verwendet wird, es kann sich dabei aber auch um strahlenoptisch wirksame Facetten oder weitere optisch wirksame Elemente handeln, welche als Strukturen einer Gruppe aufleuchtend ausgebildet sein können.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe bis so zu verstehen, dass sämtliche Teilbereiche, ausgehend von der unteren Grenze und der oberen Grenze mit umfasst sind, d.h. sämtliche Teilbereiche beginnen mit einer unteren Grenze von oder größer und enden bei einer oberen Grenze von oder weniger, z.B. bis 1,7, oder 3,2 bis 8,1, oder 5,5 bis.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Sicherheitselement
- 2: erster Bereich
- 3: zweiter Bereich
- 4: Strukturen
- 5: Mikro spiegel
- 6: Ansicht
- 7: optische Effektschicht
- 8: Symbole
- 9: Bildmotiv
- 10: Lichtquelle
- 11: Absorberschicht
- 12: Distanzschicht
- 13: Reflexionsschicht
- 14: Trägerschicht
- 15: Schutzschicht
- 16: farbkippende Pigmente
- 17: abgewandten Seite
- 18: verstärkende Schicht
- 19: weitere Schicht
- 20: Lage
- 21: Zwischenschicht

## Patentansprüche

1. Sicherheitselement (1), insbesondere für Wertpapiere, Sicherheitspapier oder Sicherheitsgegenstände, wie Banknoten, Ausweise, Kreditkarten,
wobei das Sicherheitselement (1) zumindest einen ersten Bereich (2) mit Strukturen (4) aufweist, welche Strukturen (4) als achromatische, reflektierende Strukturen ausgebildet sind und wobei mittels mehrerer Strukturen (4) eine Gruppe gebildet ist, deren Ausrichtungen derart aufeinander abgestimmt sind, dass durch die Strukturen (4) in einem Beobachtungsraum eine Ansicht (6) eines Bildmotivs (9) abgebildet ist, wobei das Sicherheitselement (1) als Bewegungseffekt des Bildmotivs (9) verschiedene von einem Blickwinkel und/oder einer Lichtquelle (10) abhängige Ansichten (6) des Bildmotivs (9) aufweist, wobei in jeder Ansicht (6) die Strukturen (4) einer Gruppe aufleuchtend ausgebildet sind, wobei die Gruppen paarweise disjunkt sind;
**dadurch gekennzeichnet, dass** eine optische Effektschicht (7) vorgesehen ist und;
dass die Strukturen (4) vollflächig oder partiell von der optischen Effektschicht(7) abgedeckt sind.
und/oder dass die Strukturen (4) in der optischen Effektschicht (7) eingebettet sind, sodass die Strukturen (4) von der optischen Effektschicht (7) umgeben sind.

2. Sicherheitselement (1) nach Anspruch 1, **dadurch gekennzeichnet, dass** die achromatischen, reflektierenden Strukturen als Mikrospiegel (5) ausgebildet sind.

3. Sicherheitselement (1) nach Anspruch 1 oder 2, **dadurch gekennzeichnet, dass** die optische Effektschicht (7) als Dünnschichtelement ausgebildet ist und zumindest eine Absorberschicht (11) und zumindest eine Distanzschicht (12) aufweist.

4. Sicherheitselement (1) nach Anspruch 3, **dadurch gekennzeichnet, dass** die als Dünnschichtelement ausgebildete optische Effektschicht (7) als farbkippende Schicht ausgebildet ist oder eine farbkippende Lage umfasst.

5. Sicherheitselement (1) nach einem der vorhergehenden Ansprüche, **dadurch gekennzeichnet, dass** die als Dünnschichtelement ausgebildete optische Effektschicht (7) weiters noch zumindest eine Reflexionsschicht (13) umfasst, wobei die zumindest eine Distanzschicht (12) zwischen der zumindest einen Absorberschicht (11) und der zumindest einen Reflexionsschicht (13) angeordnet ist.

6. Sicherheitselement (1) nach einem der vorhergehenden Ansprüche, **dadurch gekennzeichnet, dass** die Reflexionsschicht (13) auf den Strukturen (4) aufgebracht ist, insbesondere aufgedruckt und/oder aufgedampft ist.

7. Sicherheitselement (1) nach einem der vorhergehenden Ansprüche, **dadurch gekennzeichnet, dass** die optische Effektschicht (7) farbkippende Pigmente, insbesondere Interferenzpigmente, oder Flüssigkristallpigmente, enthält

8. Sicherheitselement (1) nach einem der vorhergehenden Ansprüche, **dadurch gekennzeichnet, dass** bei der Bewegung der Lichtquelle (10) und/oder der Veränderung des Beobachtungswinkels in der optischen Effektschicht (7) ein Farbkippeffekt entsteht.

9. Sicherheitselement (1) nach einem der vorhergehenden Ansprüche, **dadurch gekennzeichnet, dass** die optische Effektschicht (7) metallische Pigmente und/oder magnetische Pigmente und/oder Farbpigmente und/oder Farbstoffe aufweist.

10. Sicherheitselement (1) nach einem der vorhergehenden Ansprüche, **dadurch gekennzeichnet, dass** die optische Effektschicht (7) an einer einer Sichtseite abgewandten Seite (17) zumindest eine den Farbkippeffekt verstärkende Schicht (18) aufweist.

11. Sicherheitselement (1) nach einem der vorhergehenden Ansprüche, **dadurch gekennzeichnet, dass** die optische Effektschicht (7) auf die Strukturen (4) aufgedruckt und/oder aufgedampft ist.

12. Sicherheitselement (1) nach einem der vorhergehenden Ansprüche, **dadurch gekennzeichnet, dass** die optische Effektschicht (7) zumindest eine Flüssigkristallschicht, insbesondere eine cholesterische Flüssigkristallschicht aufweist.

13. Sicherheitselement (1) nach einem der vorhergehenden Ansprüche, **dadurch gekennzeichnet, dass** zusätzlich zu der optischen Effektschicht (7) eine optisch nicht lineare Schicht oder eine optisch nicht lineare Lage und/oder eine Schicht, welche fluoreszierende Pigmente und/oder fluoreszierende Stoffe enthält, vorhanden ist

14. Sicherheitselement (1) nach einem der vorhergehenden Ansprüche, **dadurch gekennzeichnet, dass** mehrere Strukturen (4) einer Gruppe derart zueinander angeordnet sind, dass mittels der Anordnung der Strukturen mehrere einzelne Symbole (8) gebildet sind, welche Symbole (8) in der Ansicht (6) des Bildmotivs (9) enthalten sind.

15. Sicherheitselement (1) nach einem der vorhergehenden Ansprüche, **dadurch gekennzeichnet, dass** das Sicherheitselement (1) mit weiteren farbkippenden Schichten, insbesondere Schichten mit farbkippenden Pigmenten oder Flüssigkristallen und/oder mit maschinenlesbaren Merkmalen, ausgestattet ist, wobei es sich bei den maschinenlesbaren Merkmalen insbesondere um Magnetcodierungen, elektrisch leitfähige Schichten, elektromagnetische Wellen absorbierende und/oder reemittierende Stoffe handelt.

16. Sicherheitselement (1) nach einem der vorhergehenden Ansprüche, **dadurch gekennzeichnet, dass** das Sicherheitselement (1) zusätzliche Schichten aufweist, welche zusätzlichen Schichten insbesondere Schutzlacke, Heißsiegellacke, Kleber, Primer und/oder Folien umfassen.

17. Sicherheitselement (1) nach einem der vorhergehenden Ansprüche, **dadurch gekennzeichnet, dass** dieses eine Trägerschicht (14) aus einem Kunststoff umfasst, wobei insbesondere der Kunststoff aus einem lichtdurchlässigen und/oder thermoplastischen Kunststoff gebildet ist, und dass die Trägerschicht bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon, (PEEK) Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitrilbutadienstyrol (ABS), Polyvinylcholrid (PVC) Ethylentetrafluorethylen (ETFE), Polytetrafluorethylen (PTFE), Polyvinylfluorid (PVF), Polyvinylidenfluorid (PVDF) und Ethylen-Tetrafluorethylen-Hexafluorpropylen-Fluorterpolymer (EFEP) und/oder Mischungen und/oder Co-Polymere dieser Materialien umfasst oder aus zumindest einem dieser Materialien hergestellt ist.

18. Sicherheitselement (1) nach einem der vorhergehenden Ansprüche, **dadurch gekennzeichnet, dass** die zumindest eine Absorberschicht (11) zumindest ein metallisches Material, insbesondere ausgewählt aus der Gruppe von Nickel, Titan, Vanadium, Chrom, Kobalt, Palladium, Eisen, Wolfram, Molybdän, Niob, Aluminium, Silber, Kupfer und/oder Legierungen dieser Materialien umfasst oder aus zumindest einem dieser Materialien hergestellt ist.

19. Sicherheitselement (1) nach einem der vorhergehenden Ansprüche, **dadurch gekennzeichnet, dass** die zumindest eine Reflexionsschicht (13) zumindest ein metallisches Material, insbesondere ausgewählt aus der Gruppe Silber, Kupfer, Aluminium, Gold, Platin, Niob, Zinn, oder aus Nickel, Titan, Vanadium, Chrom, Kobalt und Palladium oder Legierungen dieser Materialien, insbesondere Kobalt-Nickel-Legierungen oder zumindest ein hochbrechendes dielektrisches Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfasst oder aus zumindest einem dieser Materialien hergestellt ist.

20. Sicherheitselement (1) nach einem der vorhergehenden Ansprüche, **dadurch gekennzeichnet, dass** die zumindest eine Distanzschicht ein niederbrechendes dielektrisches Material mit einem Brechungsindex kleiner oder gleich 1,65, insbesondere ausgewählt aus der Gruppe Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃Fl₄), Siliziumoxid (SIOₓ), Siliziumdioxid (SiO₂), Neodymfluorid (NdF3), Lanthanfluorid (LaF₃), Samariumfluorid (SmF₃), Bariumfluorid (BaF₂), Calciumfluorid (CaF₂), Lithiumfluorid (LiF), niederbrechende organische Monomere und/oder niederbrechende organische Polymere oder zumindest ein hochbrechendes dielektrisches Material mit einem Brechungsindex größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfasst oder aus zumindest einem dieser Materialien hergestellt ist.
